# EUROPÄISCHE PATENTSCHRIFT

(11) **EP 1 447 511 B1**
(45) Veröffentlichungstag und Bekanntmachung des Hinweises auf die Patenterteilung: **07.07.2010**
(21) Anmeldenummer: 04001793.1
(22) Anmeldetag: 28.01.2004
(51) Int. Cl.: E05F 15/00

(54) **Sicherheitsleiste**
Safety edge
Bordure de sécurité

(30) Priorität: 17.02.2003 DE 20302605 U
(43) Veröffentlichungstag der Anmeldung: 18.08.2004
(73) Patentinhaber: Mayser GmbH & Co. KG, 89073 Ulm (DE)
(72) Erfinder: Homberger, Frank, 79669 Zell im Wiesental (DE); Sztejkowski, Jean-Marc, 68440 Steinbrunn le Bas (FR)
(74) Vertreter: Gehrsitz, Stefan

(56) Entgegenhaltungen:
- EP-A- 1 063 380
- DE-A1- 19 647 721

## Beschreibung

Die Erfindung betrifft eine Sicherheitsleiste nach dem Oberbegriff von Anspruch 1.

Derartige Sicherheitsleisten sind aus dem Stand der Technik bekannt, beispielsweise aus der DE 196 47 720 A1. Bei der dort beschriebenen Sicherheitsleiste wird die Kontaktkette von einer Vielzahl von Kontaktelementen gebildet, welche längs der Sicherheitsleiste mittels einer Führungsvorrichtung aneinandergereiht sind und durch eine axiale Vorspannung längs der Sicherheitsleiste zusammengedrückt werden, wobei die Vorspannung durch manschettenförmige Schlauchstücke erzeugt wird, welche in alternierender Folge jeweils zwei zueinander benachbarte Kontaktelemente übergreifen und die Kontaktzonen dieser Kontaktelemente gegeneinander drücken. Diese Sicherheitsleiste kann kundenseitig auf einfache Art zusammengesetzt und den spezifischen Kundenbedürfnissen insbesondere hinsichtlich der Länge der Sicherheitsleiste individuell angepaßt werden, indem eine geeignete Anzahl von Kontaktelementen in einer Reihe angeordnet und mittels der Schlauchstücke miteinander verbunden werden. Die so gebildete Kontaktelementekette wird dann anschließend in einen elastischen Schlauch eingeführt, dessen stirnseitige Öffnungen schließlich durch Verschlußelemente abgedichtet werden, um die Schalteinrichtung vor Umwelteinflüssen und Feuchtigkeit zu schützen. Hierzu werden die Verschlußelemente mit dem elastischen Schlauch verklebt oder vulkanisiert. Dies hat sich als nachteilig erwiesen, weil nachträgliche Änderungen, insbesondere ein Kürzen der Sicherheitsleiste, nicht mehr möglich ist. Weiterhin hat es sich als problematisch erwiesen, Maßnahmen vorzusehen, welche den an den individuellen Bedürfnissen des Kunden ausgerichteten Zusammenbau einer Sicherheitsleiste in beliebiger Länge ermöglichen. Da die einzelnen Kontaktelemente eine vorgegebene Länge haben, war es bislang nur möglich, Sicherheitsleisten mit einer Länge zu fertigen, welche ein Vielfaches der Länge eines einzelnen Kontaktelements entspricht.

EP 1 063 380 A2 offenbart eine Sicherheibleiste nach dem Oberbegriff von Anspruch 1 und wird als nächtsliegender Stand der Technik gesehen.

Der vorliegenden Erfindung liegt daher die Aufgabe zugrunde, eine Sicherheitsleiste zur Verfügung zu stellen, welche vor Ort auf einfache Art und an den jeweiligen individuellen Kundenbedürfnissen angepaßt zusammengebaut werden kann.

Gelöst wird diese Aufgabe mit einer Sicherheitsleiste mit den Merkmalen des Anspruchs 1. Vorteilhafte Ausfiihrungsbeispiele dieser Sicherheitsleiste sind den Unteransprüchen zu entnehmen.

Im folgenden wird die Erfindung anhand von Ausführungsbeispielen unter Bezugnahme auf die begleitenden Zeichnungen näher erläutert. Die Zeichnungen zeigen:
- **Figur 1**: Perspektivische Darstellung der Schalteinrichtung einer Sicherheitsleiste;
- **Figur 2**: Querschnitt durch den Endbereich einer Sicherheitsleiste.
- **Figuren 3A - 3E**: Verschiede Ausführungsformen von Distanzstücken gemäß der Erfindung zur Verwendung in einer Sicherheitsleiste, wie in Figur 2 dargestellt.
- **Figuren 3F - 3H**: nicht zur Erfindung gehörende Ausführungsformen von Distanzstücken

Die perspektivische Darstellung der Figur 1 zeigt die Schalteinrichtung 1 einer Sicherheitsleiste zur Anordnung an Schließkanten bewegbarer Einrichtungen. Die Schalteinrichtung 1 umfaßt eine Kontaktelementekette 2, welche von einer Vielzahl von Kontaktelementen 2a, 2b, ......, 2x, 2y gebildet ist. Diese Kontaktelemente sind längs der Sicherheitsleiste linear aneinandergereiht. Jedes der Kontaktelemente 2a, 2b, ....., 2x, 2y weist einen elektrisch leitfähigen Kern auf. Dieser elektrisch leitfähige Bereich jedes Kontaktelements ist nach beiden Seiten mit dem jeweils benachbarten Kontaktelement 2b; 2a; ........., 2y; 2x elektrisch leitend verbunden. In einem Ruhezustand liegen die Kontaktelemente damit koaxial aneinandergereiht und stellen über die elektrisch leitfähigen Kernbereiche eine elektrisch leitfähige Verbindung zum jeweils benachbarten Kontaktelement und somit über die gesamte Sicherheitsleiste hinweg her.

Zur Erzeugung einer axialen Vorspannung längs der Sicherheitsleiste werden die Kontaktelemente von Schlauchstücken 13a, 13b, ........., 13x, 13y an ihren Stirnseiten gegeneinander gedrückt. Die manschettenförmig ausgebildeten Schlauchstücke 13a, 13b, ......., 13x, 13y übergreifen jeweils die Endbereiche von zwei benachbarten Kontaktelementen 2a, 2b; 2x, 2x und drücken die Kontaktzonen an der Stirnseite der Kontaktelemente gegeneinander.

Bei äußerem Druck auf die Sicherheitsleiste wird die elektrische Verbindung zwischen benachbarten Kontaktelementen zumindest lokal gelöst. Die dadurch bedingte Unterbrechung der elektrischen Verbindung längs der Sicherheitsleiste wird dann durch eine hier nicht gezeigte Auswerteeinheit registriert, um dadurch beispielsweise den Kontakt der Sicherheitsleiste mit einem Hindernis zu registrieren.

Die Schalteinrichtung 1 ist in einem in Figur 1 aus Gründen der besseren Darstellung nicht gezeigten elastischen Schlauch eingeführt. Die stirnseitigen Öffnungen dieses elastischen Schlauchs sind jeweils mit Verschlußelementen 3, 5 feuchtigkeitsdicht abgeschlossen. Die in Figur 1 gezeigten Verschlußelemente 3, 5 weisen eine Kabeldurchführung zum Herausführen eines Kontaktkabels 12 aus dem Schlauchinneren auf. Die Kabel 12 sind jeweils an einer Seite mit dem ersten Kontaktelement 2a bzw. dem letzten Kontaktelement 2y elektrisch verbunden und an der anderen Seite an die Auswerteeinheit angeschlossen.

Der Endbereich der Schalteinrichtung 1 ist in einer Schnittzeichnung in Figur 2 näher dargestellt. Dort ist das erste Kontaktelement 2a gezeigt. Dieses weist einen elektrisch leitfähigen Metallkern 16 und eine isolierende Kunststoff-Ummantelung 18 auf. Das in der Darstellung der Figur 2 linke Ende des Metallkerns 16 ist mit der stirnseitigen Kontaktzone des Metallkerns des benachbarten Kontaktelements 2b (in Figur 2 nicht mehr dargestellt) elektrisch leitend verbunden und an das in der Darstellung der Figur 2 rechte Ende des Metallkerns 16 ist das Kontaktkabel 12 angelötet. In der Figur 2 ist ferner der elastische Schlauch 4 gezeigt, in den die Kontaktelementekette 2 eingeführt ist. Die stirnseitige Öffnung des Schlauches 4 ist durch ein Verschlußelement 5 feuchtigkeitsdicht verschlossen. Das Verschlußelement 5 umfaßt einen topfförmigen Verschlußstopfen 7, dessen Wandung 9 in den Innenraum des Schlauches 4 eingreift und dessen Topfboden 14 die stirnseitige Öffnung des Schlauches 4 verschließt. In den Topfboden 14 des Verschlußstopfens 7 ist eine Kabeldurchführung 8 vorgesehen, um das Kontaktkabel 12 aus dem Schlauchinneren nach außen zu führen.

Das Verschlußelement 5 umfaßt ferner ein Distanzstück 6, welches zwischen dem Verschlußstopfen 7 und dem ersten Kontaktelement 2a angeordnet ist. Bei dem in der Figur 2 dargestellten Ausführungsbeispiel ist das Distanzstück 6 von einer ersten zylindrischen Distanzhülse 6a und einer diesbezüglich in Längsrichtung der Sicherheitsleiste verschieblich angeordneten zweiten zylindrischen Distanzhülse 6b gebildet. Die Länge des Distanzstücks 6 ist stufenlos zwischen einer Minimalstellung und einer Maximalstellung verstellbar, indem die beiden Distanzhülsen 6a, 6b gegeneinander verschoben werden.

Die Länge des Distanzstücks 6 kann dadurch bei der Montage der Sicherheitsleiste angepaßt werden, um die Gesamtlänge der Sicherheitsleiste den örtlichen Gegebenheiten entsprechend einzustellen.

Die dem ersten Kontaktelement 2a zugewandte innere Distanzhülse 6b ist an ihrem einen Ende mit dem ersten Kontaktelement 2a fest verbunden. Die andere Distanzhülse 6a weist einen Innendurchmesser auf, welcher geringfügig größer ist als der Außendurchmesser der inneren Distanzhülse 6b, so daß diese Distanzhülse 6a als äußere Distanzhülse über die innere Distanzhülse 6b geschoben werden kann.

Zur Fixierung einer gewünschten Länge des Distanzstücks 6 ist in der äußeren Distanzhülse 6a eine Bohrung 15 vorgesehen, in welche eine Madenschraube eingedreht werden kann, wodurch die relative Lage zwischen den Distanzhülsen 6a und 6b fixierbar ist.

Die Wandung 9 des Verschlußstopfens 7 weist auf der Außenseite mehrere nebeneinander und parallel zueinander verlaufende Nuten auf. Diese Nuten bewirken einerseits, daß der Verschlußstopfen 7 leicht in die Schlauchöffnung eingedrückt werden kann und andererseits dichten sie die Schlauchöffnung nach außen hin gegen Feuchtigkeit nach Art einer Labyrinthdichtung ab.

Zur Befestigung des Verschlußstopfens 7 in der Schlauchöffnung ist eine Klemmeinrichtung 11 vorgesehen. In dem in Figur 2 dargestellten Ausführungsbeispiel ist diese Klemmeinrichtung 11 von einer das Schlauchende 4a umgreifende Schlauchklemme 11 gebildet. Diese Schlauchklemme 11 bewirkt, daß das Schlauchende 4a fest gegen die Wandung 9 des Verschlußstopfens 7 gedrückt wird.

Um die Schalteinrichtung 1 in dem elastischen Schlauch 4 möglichst gut vor Feuchtigkeit und Umwelteinflüssen zu schützen, ist zusätzlich noch eine Gummiendkappe vorgesehen, welche über den Verschlußstopfen 7 gelegt und auf dem Außenmantel des Schlauches 4 geklebt oder vulkanisiert wird.

Zur Befestigung der Sicherheitsleiste an der Schließkante einer bewegbaren Einrichtung, beispielsweise einem Rolltor oder einer automatischen Fahrzeugtür, ist der elastische Schlauch 4 über einen (in figur 2 nicht dargestellten) elastischen Profilfortsatz an einem Aluminiumprofil 17 befestigt. Das Aluminiumprofil 17 ist in Figur 1 ebenfalls dargestellt. Dieses Aluminiumprofil 17 ist an der Schließkante der beweglichen Einrichtung zu befestigen.

Durch die einstellbare Länge des Distanzstücks 6 ist es möglich, in Modulbauweise eine Sicherheitsleiste beliebiger Länge zu fertigen. Die Distanz zwischen dem Ende des ersten Kontaktelements 2a bzw. des letzten Kontaktelements 2y und dem Ende des Schlauches 4 kann hierbei durch das Distanzstück 6 überbrückt werden, wobei die zu überbrückende Distanz stufenlos anpaßbar ist, indem die innere Distanzhülse 6b und die äußere Distanzhülse 6a gegeneinander verschoben werden.

In einem weiteren, hier nicht zeichnerisch dargestellten Ausführungsbeispiel ist die innere Distanzhülse 6b mit einem Außengewinde und die äußere Distanzhülse 6a mit einem dazu korrespondierenden Innengewinde versehen. Die gegenseitige Lage der Distanzhülsen 6a, 6b kann dann durch Eindrehen bzw. Herausdrehen der inneren Distanzhülse 6b aus der äußeren Distanzhülse 6a erfolgen. Bei diesem Ausführungsbeispiel ist vorgesehen, die gegenseitige Lage der Distanzhülsen 6a, 6b zueinander mittels einer Kontermutter zu fixieren.

In einer abgewandelten Ausführungsform ist die Lage der inneren Distanzhülse 6a mit der äußeren Distanzhülse 6b vertauscht, d.h. die äußere Distanzhülse 6a ist mit dem ersten Kontaktelement 2a verbunden und die innere Distanzhülse 6b greift in den Innenraum des topfförmigen Verschlußstopfens 7 ein. Bei diesem Ausführungsbeispiel kann die Kontermutter zur Fixierung der gegenseitigen Lage der inneren bezüglich der äußeren Distanzhülse durch den Verschlußstopfen 7 gebildet sein, welcher hierfür ein Innengewinde aufweist, welches zum Außengewinde der inneren Distanzhülse 6b korrespondiert.

Um eine möglichst einfache Montage der Sicherheitsleiste vor Ort zu gewährleisten, ist das Verschlußelement 5 bevorzugt fest mit dem ersten Kontaktelement 2a verbunden. Das Verschlußelement 5, das erste Kontaktelement 2a und das Kontaktkabel 12 bilden somit eine Baueinheit, welche beim Zusammenbau der Sicherheitsleiste in einem abschließenden Schritt zum Verschließen der stirnseitigen Öffnung des Schlauches 4 in diesen eingefügt werden kann. Bevorzugt werden hierbei beide stirnseitigen Enden des Schlauches 4 durch baugleiche Verschlußelemente 3, 5 abgeschlossen.

Das Verschlußelement 5, umfassend das erste bzw. letzte Kontaktelement 2a, das Distanzstück 6 und den Verschlußstopfen 7, kann auch bei Sicherheitsleisten zum Einsatz kommen, bei denen die elastische Vorspannung der Kontaktelemente durch eine im Endbereich des Schlauches 4 angeordnete Feder bewirkt wird. Eine Sicherheitsleiste, bei der die axiale Vorspannung der Kontaktelemente durch eine Feder erzeugt wird, ist beispielsweise in der DE 196 47 720 A1 beschrieben. Die die Vorspannung erzeugende Feder ist hierbei zwischen dem ersten bzw. letzten Kontaktelement 2a und dem Verschlußstopfen 7 angeordnet. Das Distanzstück 6 gemäß der vorliegenden Erfindung ist hierbei bevorzugt innerhalb der Feder zur Überbrückung der Distanz zwischen dem Ende des ersten bzw. letzten Kontaktelements 2a und dem Topfboden 14 des Verschlußstopfens 7 und innerhalb der Schraubenfeder angeordnet. Diese Ausführungsform der vorliegenden Erfindung hat den zusätzlichen Effekt, daß die Stärke der Federspannung und damit die Vorspannung zwischen den einzelnen Kontaktelementen über eine Verlängerung bzw. Verkürzung der Länge des anpaßbaren Distanzstücks 6 eingestellt werden kann.

In den Figuren 3A - 3E sind verschiedene Ausführungsformen des Distanzstücks 6 gemäß der Erfindung dargestellt. Die in den Figuren 3A bis 3E gezeigten Distanzstücke weisen jeweils eine äußere zylindrische Distanzhülse 6a und eine in diese einschiebbare innere Distanzhülse 6b auf. In den in Figur 3A dargestellten Ausführungsbeispiel weist die äußere Distanzhülle 6a ein Innengewinde 19 und die innere Distanzhülse 6b ein hierzu korrespondierendes Außengewinde 20 auf. Die Länge des Distanzstücks 6 ist durch Einschrauben der inneren Distanzhülse 6b in die äußere Distanzhülle 6a stufenlos einstellbar. In dem in Figur 3B dargestellten Ausführungsbeispiel weisen die Distanzhülsen 6a und 6b statt einem Gewinde korrespondierende Rastelemente 21, 22 auf. Die Distanzhülsen 6a und 6b sind hierbei durch Eingreifen dieser Rastelemente 21, 22 ineinander verschiebbar. Das in Figur 3C gezeigte Ausfiihrungsbeispiel des Distanzstücks 6 entspricht im Wesentlichen dem in Figur 2 dargestellten Ausfiihrungsbeispiel, mit dem Unterschied, dass auch die innere Distanzhülse 6b mehrere in Längsrichtung der Hülse voneinander beabstandete Bohrungen 23 im Zylindermantel aufweist. In diese Bohrungen wird eine durch die Bohrung 15 in der äußeren Distanzhülse 6 greifende Madenschraube eingedreht, wodurch die beiden Distanzhülsen 6a und 6b miteinander befestigt und ihrer Lage zueinander fixiert werden. Alternativ zu einer Madenschraube kann die Fixierung der beiden Distanzhülsen 6a und 6b auch durch einen Stift 24 realisiert werden, der durch die Bohrung 15 im Zylindermantel der äußeren Distanzhülse und durch eine Bohrung 23 der inneren Distanzhülse gesteckt wird, wie in Figur 3D gezeigt.

Als weitere Alternative zur Fixierung der beiden Distanzhülsen 6a und 6b kann eine Kugel 25 verwendet werden, welche ebenfalls durch die Bohrung 15 und in eine der Bohrungen 23 eingeführt wird, wie in Figur 3E gezeigt.

In den in den Figuren 3F bis 3H dargestellten Beispiele sind keine Ausführungsformen der Erfindung, sondern dienen dem weiteren Verständnis der Erfindung. Darin besteht das Distanzstück 6 aus einer einzigen zylindrischen Hülse 6c. Diese weist entweder mehrere, in Längsrichtung der Hülse hintereinander angeordnete Sollbruchstellen 26 auf (Figur 3F) oder sie besteht aus einer Mehrzahl von ineinander gesteckten Ringen 6d, wie in den Ausführungsbeispielen der Figuren 3G und 3H (insbesondere in der rechten Darstellung hierzu) gezeigt. Die Scheiben 6d weisen zum Zusammenfiigen an ihren Stirnseiten jeweils zueinander korrespondierende Steckelemente 27 auf. Das in Figur 3H gezeigte Ausführungsbeispiel unterscheidet sich von dem in Figur 3G dargestellten Ausführungsbeispiel dadurch, dass die Scheiben 6d am Außenumfang geschlitzt sind, um die Länge einer Scheibe 6d bei Bedarf nachträglich reduzieren oder ergänzen zu können.

## Patentansprüche

1. Sicherheitsleiste zur Anordnung an Schließkanten bewegbarer Einrichtungen,
- mit einer Schalteinrichtung (1), die eine Kontaktelementekette (2) aufweist, welche von einer Vielzahl von Kontaktelementen (2a, 2b, ..., 2x, 2y) gebildet ist, die längs der Sicherheitsleiste so aneinandergereiht sind, dass jedes Kontaktelement (2a; 2b; 2x; 2y) in einem Ruhezustand nach beiden Seiten mit dem jeweils benachbarten Kontaktelement (2b; 2a; 2y; 2x) elektrisch leitend verbunden ist und die elektrische Verbindung zwischen benachbarten Kontaktelementen zumindest lokal bei Verbiegen der Schalteinrichtung (1) durch äußeren Druck auf die Sicherheitsleiste gelöst wird,
- mit einem elastischen Schlauch (4), in dem die Kontaktelementekette (2) angeordnet ist, und
- mit Verschlußelementen (3, 5) zum Verschließen der stirnseitigen Enden des Schlauches (4), wobei zumindest eines der Verschlußelemente (5) eine Einrichtung zur Durchführung des elektrischen Kontakts des ersten bzw. letzten Kontaktelements der Kontaktelementekette (2) aufweist, wobei zumindest das eine Verschlußelement (5) ein in seiner Länge anpassbares Distanzstück (6) umfasst,
- **dadurch gekennzeichnet, dass** das Distanzstück (6) von einer ersten Distanzhülse (6a) und einer diesbezüglich in Längsrichtung der Sicherheitsleiste verschieblich angeordneten zweiten Distanzhülse (6b) gebildet ist, wodurch die Länge des Distanzstücks (6) stufenlos zwischen einer Minimalstellung und einer Maximalstellung eingestellt werden kann.

2. Sicherheitsleiste nach Anspruch 1, **dadurch gekennzeichnet, dass** das Verschlußelement (5) einen mit einer Kabeldurchführung (8) versehenen Verschlußstopfen (7) aufweist, der in den Innenraum des Schlauches (4) eingreift und das stirnseitige Ende des Schlauches verschließt.

3. Sicherheitsleiste nach Anspruch 2, **dadurch gekennzeichnet, dass** das Distanzstück (6) zwischen dem Verschlußstopfen (7) und dem ersten bzw. letzten Kontaktelement (2a) angeordnet ist.

4. Sicherheitsleiste nach einem der Ansprüche 1 bis 3, **dadurch gekennzeichnet, dass** das Distanzstück von einer ersten Distanzhülse (6a) mit Innengewinde und einer zweiten Distanzhülse (6b) mit dazu korrespondierendem Außengewinde gebildet ist.

5. Sicherheitsleiste nach Anspruch 4, **dadurch gekennzeichnet, dass** die Lage der ersten Distanzhülse (6a) bezüglich der zweiten Distanzhülse (6b) mittels einer Kontermutter fixierbar ist.

6. Sicherheitsleiste nach Anspruch 5, **dadurch gekennzeichnet, dass** die Kontermutter von dem mit einem Innengewinde versehenen Verschlußstopfen (7) gebildet wird.

7. Sicherheitsleiste nach Anspruch 4, **dadurch gekennzeichnet, dass** die Lage der ersten Distanzhülse (6a) bezüglich der zweiten Distanzhülse (6b) mittels einer Madenschraube fixierbar ist.

8. Sicherheitsleiste nach einem der Ansprüche 2 bis 7, **dadurch gekennzeichnet, dass** der Verschlußstopfen (7) topfförmig ausgebildet ist und mit seiner Wandung (9) in die stirnseitige Öffnung des Schlauches ragt.

9. Sicherheitsleiste nach Anspruch 8, **dadurch gekennzeichnet, dass** das der Kontaktelementekette (2) abgewandte Ende des Distanzstücks (6) in den Innenraum (10) des topfförmigen Verschlußstopfens (7) ragt.

10. Sicherheitsleiste nach einem der Ansprüche 1 bis 9, **dadurch gekennzeichnet, dass** das Verschlußelement (5) mittels einer Klemmeinrichtung (11) in der Schlauchöffnung fixiert ist.

11. Sicherheitsleiste nach Anspruch 10, **dadurch gekennzeichnet, dass** die Klemmeinrichtung von einer das Schlauchende (4a) umgreifende Schlauchklemme (11) gebildet ist.

12. Sicherheitsleiste nach einem der Ansprüche 2 bis 11, **dadurch gekennzeichnet, dass** am ersten bzw. letzten Kontaktelement (2a) ein Kabel (12) angebracht ist, welches durch das Distanzstück (6) verläuft und durch die Kabeldurchführung (8) vom Innern des Schlauches (4) nach außen geführt ist.

13. Sicherheitsleiste nach einem der voranstehenden Ansprüche, **dadurch gekennzeichnet, dass** das der Kontaktelementekette (2) zugewandte Ende des Distanzstücks (6) fest mit dem ersten bzw. letzten Kontaktelement (2a) verbunden ist.

14. Sicherheitsleiste nach einem der voranstehenden Ansprüche, **dadurch gekennzeichnet, dass** das Verschlußelement (5) und das erste bzw. letzte Kontaktelement (2a) fest miteinander verbunden sind und so eine Baueinheit bilden, welche beim Zusammenbau der Sicherheitsleiste in einem den Zusammenbau abschließenden Schritt in die stirnseitige Öffnung des Schlauches (4) eingefügt werden kann.

15. Sicherheitsleiste nach einem der voranstehenden Ansprüche, **dadurch gekennzeichnet, dass** an beiden stirnseitigen Enden des Schlauches ein baugleiches Verschlußelement (3, 5) vorgesehen ist.

16. Sicherheitsleiste nach einem der voranstehenden Ansprüche, **dadurch gekennzeichnet, dass** das Distanzstück (6) aus mehreren, ineinanderschiebbaren Distanzhülsen (6a, 6b) zusammengesetzt ist.

## Claims

1. Safety strip for location on closing edges of moving devices,
with a switching device (1) which exhibits a contact element chain (2) which is formed by a plurality of contact elements (2a, 2b, ..., 2x, 2y) which are arranged in a row along the safety strip so that in a resting state each contact element (2a; 2b; 2x; 2y) is connected in electrically conducting fashion on both sides with the neighbouring contact element (2b; 2a; 2y; 2x) and the electrical connection between neighbouring contact elements is broken at least locally when the switching device (1) is bent out of shape by external pressure on the safety strip,
with an elastic tube (4) in which the contact element chain (2) is arranged, and
with closing elements (3, 5) for closing the ends of the tube (4), at least one of the closing elements (5) exhibiting a device for carrying through the electrical contact of the first or last contact element of the contact element chain (2), at least one closing element (5) comprising a spacer (6) which is adaptable in its length,
**characterised in that** the spacer (6) is formed by a first spacer sleeve (6a) and a second spacer sleeve (6b) which is arranged so as to be displaceable in relation to the latter in the longitudinal direction of the safety strip, so that the length of the spacer (6) can be adjusted continuously between a minimum setting and a maximum setting.

2. Safety strip according to claim 1, **characterised in that** the closing element (5) exhibits a closing plug (7) which is provided with a cable lead-through sleeve (8) and engages in the interior of the tube (4) and closes the end of the tube.

3. Safety strip according to claim 2, **characterised in that** the spacer (6) is arranged between the closing plug (7) and the first or last contact element (2a).

4. Safety strip according to one of claims 1 to 3, **characterised in that** the spacer is formed by a first spacer sleeve (6a) with an internal thread and a second spacer sleeve (6b) with an external thread corresponding thereto.

5. Safety strip according to claim 4, **characterised in that** the position of the first spacer sleeve (6a) relative to the second spacer sleeve (6b) can be fixed by means of a locknut.

6. Safety strip according to claim 5, **characterised in that** the locknut is formed by the closing plug (7) provided with an internal thread.

7. Safety strip according to claim 4, **characterised in that** the position of the first spacer sleeve (6a) relative to the second spacer sleeve (6b) can be fixed by means of a grub screw.

8. Safety strip according to one of claims 2 to 7, **characterised in that** the closing plug (7) is pot-shaped and with its wall (9) projects into the end opening of the tube.

9. Safety strip according to claim 8, **characterised in that** the end of the spacer (6) remote from the contact element chain (2) projects into the interior (10) of the pot-shaped closing plug (7).

10. Safety strip according to one of claims 1 to 9, **characterised in that** the closing element (5) is fixed in the tube opening by means of a clamping device (11).

11. Safety strip according to claim 10, **characterised in that** the clamping device is formed by a tube clip (11) gripping around the end (4a) of the tube.

12. Safety strip according to one of claims 2 to 11, **characterised in that** attached to the first or last contact element (2a) there is a cable (12) which runs through the spacer (6) and is passed from the interior of the tube (4) to the exterior through the cable lead-through sleeve (8).

13. Safety strip according to one of the preceding claims, **characterised in that** the end of the spacer (6) facing the contact element chain (2) is connected securely to the first or last contact element (2a).

14. Safety strip according to one of the preceding claims, **characterised in that** the closing element (5) and the first or last contact element (2a) are connected securely to one another and so form a unit which when the safety strip is assembled can be inserted into the end opening of the tube (4) in a step completing assembly.

15. Safety strip according to one of the preceding claims, **characterised in that** an identical closing element (3, 5) is provided at both ends of the tube.

16. Safety strip according to one of the preceding claims, **characterised in that** the spacer (6) is composed of a plurality of spacer sleeves (6a, 6b) which can be slid into one another.

## Revendications

1. Bordure de sécurité destinée à être agencée sur des arêtes de fermeture de dispositifs mobiles,
- avec un dispositif de commutation (1) qui présente une chaîne d'éléments de contact (2) qui est formée d'une pluralité d'éléments de contact (2a, 2b, ..., 2x, 2y) qui sont juxtaposés les uns à côté des autres le long de la bordure de sécurité de sorte que chaque élément de contact (2a ; 2b ; 2x ; 2y) soit relié de manière conductrice électriquement dans un état de repos des deux côtés à l'élément de contact (2b ; 2a ; 2y ; 2x) respectivement contigu et la liaison électrique entre des éléments de contact contigus soit détachée au moins localement lors de la déformation du dispositif de commutation (1) par pression extérieure sur la bordure de sécurité,
- avec un tuyau (4) élastique, dans lequel est disposée une chaîne d'éléments de contact (2), et
- avec des éléments de fermeture (3, 5) pour la fermeture des extrémités côté avant du tuyau (4), au moins l'un des éléments de fermeture (5) présentant un dispositif pour la réalisation du contact électrique du premier ou dernier élément de contact de la chaîne d'éléments de contact (2), au moins un élément de fermeture (5) comprenant une pièce d'écartement (6) pouvant être adaptée dans sa longueur,
- **caractérisée en ce que** la pièce d'écartement (6) est formée par une première douille d'écartement (6a) et une seconde douille d'écartement (6b) disposée de manière mobile par rapport à celle-ci dans le sens longitudinal de la bordure de sécurité, par quoi la longueur de la pièce d'écartement (6) peut être réglée en continu entre une position minimale et une position maximale.

2. Bordure de sécurité selon la revendication 1, **caractérisée en ce que** l'élément de fermeture (5) présente un bouchon de fermeture (7) pourvu d'un passage de câble (8) qui s'engage dans l'espace intérieur du tuyau (4) et ferme l'extrémité côté avant du tuyau.

3. Bordure de sécurité selon la revendication 2, **caractérisée en ce que** la pièce d'écartement (6) est disposée entre le bouchon de fermeture (7) et le premier ou le dernier élément de contact (2a).

4. Bordure de sécurité selon l'une quelconque des revendications 1 à 3, **caractérisée en ce que** la pièce d'écartement est formée par une première douille d'écartement (6a) avec filetage intérieur et par une seconde douille d'écartement (6b) avec filetage extérieur correspondant.

5. Bordure de sécurité selon la revendication 4, **caractérisée en ce que** la position de la première douille d'écartement (6a) peut être fixée par rapport à la seconde douille d'écartement (6b) au moyen d'un contre-écrou.

6. Bordure de sécurité selon la revendication 5, **caractérisée en ce que** le contre-écrou est formé par le bouchon de fermeture (7) pourvu d'un filetage intérieur.

7. Bordure de sécurité selon la revendication 4, **caractérisée en ce que** la position de la première douille d'écartement (6a) peut être fixée par rapport à la seconde douille d'écartement (6b) au moyen d'une vis sans tête.

8. Bordure de sécurité selon l'une quelconque des revendications 2 à 7, **caractérisée en ce que** le bouchon de fermeture (7) est réalisé en forme de pot et s'élève avec sa paroi (9) dans l'ouverture côté avant du tuyau.

9. Bordure de sécurité selon la revendication 8, **caractérisée en ce que** l'extrémité de la pièce d'écartement (6) éloignée de la chaîne d'éléments de contact (2) s'élève dans l'espace intérieur (10) du bouchon de fermeture (7) en forme de pot.

10. Bordure de sécurité selon l'une quelconque des revendications 1 à 9, **caractérisée en ce que** l'élément de fermeture (5) est fixé à l'aide d'un dispositif de serrage (11) dans l'ouverture de tuyau.

11. Bordure de sécurité selon la revendication 10, **caractérisée en ce que** le dispositif de serrage est formé par une pince pour tuyaux (11) entourant l'extrémité de tuyau (4a).

12. Bordure de sécurité selon l'une quelconque des revendications 2 à 11, **caractérisée en ce qu'**un câble (12) est monté sur le premier ou le dernier élément de contact (2a), lequel s'étend au travers de la pièce d'écartement (6) et est guidé de l'intérieur du tuyau (4) vers l'extérieur par le passage de câbles (8).

13. Bordure de sécurité selon l'une quelconque des revendications précédentes, **caractérisée en ce que** l'extrémité de la pièce d'écartement (6) tournée vers la chaîne d'éléments de contact (2) est reliée fixement au premier ou dernier élément de contact (2a).

14. Bordure de sécurité selon l'une quelconque des revendications précédentes, **caractérisée en ce que** l'élément de fermeture (5) et le premier ou dernier élément de contact (2a) sont reliés fixement l'un à l'autre et forment ainsi une unité de construction qui peut être insérée lors de l'assemblage de la bordure de sécurité au cours d'une étape terminant l'assemblage dans l'ouverture côté avant du tuyau (4).

15. Bordure de sécurité selon l'une quelconque des revendications précédentes, **caractérisée en ce qu'**un élément de fermeture (3, 5) de construction identique est prévu sur les deux extrémités côté avant du tuyau.

16. Bordure de sécurité selon l'une quelconque des revendications précédentes, **caractérisée en ce que** la pièce d'écartement (6) est composée de plusieurs douilles d'écartement (6a, 6b) coulissantes.
